# EUROPÄISCHE PATENTSCHRIFT

(11) **EP 1 182 744 B1**
(45) Veröffentlichungstag und Bekanntmachung des Hinweises auf die Patenterteilung: **14.07.2004**
(21) Anmeldenummer: 01119232.5
(22) Anmeldetag: 09.08.2001
(51) Int. Cl.: H01R 13/646

(54) **Phasenabgleichverfahren für Koaxialkabel und zugehöriger Steckverbinder**
Phase balancing means for a coaxial cable and connector therefore
Asservissement de phase pour câble coaxial et connecteur associé

(30) Priorität: 19.08.2000 DE 10040743
(43) Veröffentlichungstag der Anmeldung: 27.02.2002
(73) Patentinhaber: Spinner GmbH Elektrotechnische Fabrik, 80335 München (DE)
(72) Erfinder: Böhmer, Peter Siegfried, Dipl.-Ing., 08280 Aue (DE); Richter, Reiner, Dr. Ing., 01189 Dresden (DE)
(74) Vertreter: Prietsch, Reiner, Dipl.-Ing.

(56) Entgegenhaltungen:
- FR-A- 897 704
- FR-A- 1 012 821
- US-A- 3 539 976
- US-A- 4 779 067
- US-A- 4 954 669
- US-A- 5 746 623

## Beschreibung

Die Erfindung betrifft ein Verfahren zum Abgleichen der elektrischen Länge eines Koaxialkabels, das an beiden Enden mit je einem koaxialen Steckverbinder versehen ist, von denen mindestens einer ein längenverstellbarer Steckverbinder ist.

An beiden Enden mit je einem Steckverbinder versehene Koaxialkabel werden als konfektionierte Kabel, teilweise auch als Jumperkabel, bezeichnet. Häufig müssen solche konfektionierten Kabel eine mit sehr enger Toleranz vorgeschriebene elektrische Länge haben. Obwohl die elektrische Länge mit der mechanischen Länge des konfektionierten Kabels korreliert ist, ist es nicht möglich, den Sollwert der elektrischen Länge allein durch Ablängen des Kabels auf die korrespondierende mechanische Länge unter Berücksichtigung der elektrischen Länge der beiden Steckverbinder einzuhalten, weil die addierten Toleranzen der elektrischen Länge eines Kabels pro mechanischer Längeneinheit (infolge kleiner Abweichungen der Dielektrizitätskonstante und/oder des Wellenwiderstandes), des Absetzens (Abschneidens) des Kabels auf eine Solllänge, des Zurichtens der Kabelenden für die Montage der Steckverbinder und schließlich die Längentoleranzen der Steckverbinder unvermeidbar größer sind als die enge Toleranz des Sollwertes der elektrischen Länge des konfektionierten Kabels. Deshalb wird die elektrische Länge des mit ausreichendem Übermaß konfektionierten Kabels durch Messung des der elektrischen Länge entsprechenden Phasenwinkels mittels eines Phasenmeßgerätes, normalerweise eines vektoriellen Netzwerkanalysators, abgeglichen, und zwar durch mechanische Längenveränderung mindestens eines der Steckverbinder so lange, bis der Istwert des Phasenwinkels gleich dem vorgeschriebenen Sollwert ist. Dokument US-5 746 623 A, offenbart einen längenverstellbaren koaxialen Steckverbinder gemäß dem Oberbegriff des Anspruchs 1. Hierzu werden im Stand der Technik Steckverbinder eingesetzt, deren Innenleiter aus mehrteiligen, ineinander teleskopisch verschiebbaren Gleitkontakten und deren ebenfalls mehrteiliger Außenleiter ineinandergeschraubte Gewindehülsen umfaßt. Die teleskopierbaren Innenleiterteile sind in mehreren Isolierstoffstützen aufgenommen, die die zentrische Führung und Lage des Steckerinnenleiters gewährleisten. Die einen Steckeraußenleiter bildenden Gewindehülsen werden in ihrer Endposition, nach dem Abgleich, in der Regel mittels Kontermuttern gesichert. Die Herstellung konfektionierter Koaxialkabel mit definierter elektrischer Länge erfordert daher die Verwendung aufwendiger, zahlreiche feinmechanische Teile umfassender Steckverbinder, die zwangsläufig auch verhältnismäßig groß bauen und einen zeitintensiven manuellen Abgleich durch Drehverstellung der einen Teil des Steckeraußenleiters bildenden Gewindehülsen sowie anschließende Fixierung letzterer in der abgeglichenen Stellung.

Der Erfindung liegt die Aufgabe zugrunde, einen einfachen, nur wenige Teile umfassenden, kleinbauenden Steckverbinder zu schaffen, der nach Montage auf einem Koaxialkabel den Abgleich dessen elektrischer Länge nach einem einfachen Verfahren erlaubt.

Erfindungsgemäß ist diese Aufgabe bei einem längenverstellbaren koaxialen Steckverbinder der im Oberbegriff des Anspruches 1 angegebenen Gattung dadurch gelöst, daß der steckseitige Steckeraußenleiter mit Preßpassung in dem kabelseitigen Steckeraußenleiter aufgenommen ist, und daß der Steckerinnenleiter um mindestens den Einstellweg des steckseitigen Steckeraußenleiter verschiebbar in der Isolierstoffstütze sitzt.

Dieser Steckverbinder umfaßt nur wenige, einfach herzustellende Teile und erlaubt durch kontrolliertes axiales Einpressen des steckseitigen Steckeraußenleiter in den kabelseitigen Steckeraußenleiter die Verkürzung des damit zunächst mit einer ausreichenden Plustoleranz konfektionierten Kabels auf den Sollwert der elektrischen Länge.

Bevorzugt ist der kabelseitige Steckeraußenleiter zum Verlöten mit dem Kabelaußenleiter oder zum Aufkrimpen auf letzteren ausgebildet (Anspruch 2). Dies sind an sich bekannte Verbindungstechniken, die für engtolerierte, konfektionierte Kabel den regelmäßig ebenfalls geforderten, sehr hohen Intermodulationsabstand gewährleisten.

Zweckmäßig ist der kabelseitige Steckeraußenleiter an seinem Außenumfang komplementär zu einer Aufnahme profiliert (Anspruch 3). Dadurch ist die notwendige axiale Abstützung beim späteren Einpressen des steckseitigen Steckeraußenleiters in den kabelseitigen Steckeraußenleiter gewährleistet.

Der steckseitige Steckeraußenleiter kann einen seinen maximalen Einstellweg begrenzenden Ringbund an seinem Außenumfang haben (Anspruch 4).

Besonders hervorzuheben ist auch, daß der Steckerinnenleiter einteilig und zum Verlöten mit dem Kabelinnenleiter ausgebildet sein kann (Anspruch 5), was fertigungstechnisch eine erhebliche Kostenersparnis gegenüber den Steckverbindern mit teleskopierbar ausgebildetem und dementsprechend mehrfach in Isolierstoffstützen abgestütztem Steckerinnenleiter nach dem Stand der Technik darstellt.

Der vorgeschlagene Steckverbinder ermöglicht erfindungsgemäß ein Verfahren zum Abgleichen der elektrischen Länge eines Koaxialkabels, das an beiden Enden mit je einem koaxialen Steckverbinder versehen ist, von denen mindestens einer ein Steckverbinder nach der Erfindung ist. Dieses Verfahren umfaßt folgende Schritte:
- Verbinden des einen Steckverbinders mit einem Phasenmeßgerät
- Kurzschließen des längenverstellbaren Steckverbinders mittels eines Kurzschlußsteckers
- Einspannen des längenverstellbaren Steckverbinders und des Kurzschlußsteckers in eine Einpreßvorrichtung, deren Stempel in axialer Richtung auf den Kurzschlußstecker wirkt und gegen deren Gegenlager sich der Steckverbinder mit seinem kabelseitigen Steckeraußenleiter abstützt
- Verkürzen der elektrischen Länge des Kabels durch Betätigen der Einpreßvorrichtung bis zum Erreichen des mittels des Phasenmeßgerätes gemessenen Sollwertes.

Eine Weiterbildung dieses Verfahrens zeichnet sich dadurch aus, daß während des Einpreßvorgangs die Einpreßkraft gemessen, vorzugsweise wegabhängig gemessen, und dabei geprüft wird, ob der Meßwert größer als ein Mindestwert und kleiner als ein Höchstwert ist (Anspruch 7). Zur Einpreßkraftmessung kann entweder eine mit einer Kraft/Weg-Meßeinrichtung ausgerüstete Presse benutzt werden oder es kann zwischen dem Stempel der Presse und dem Kurzschlußstecker eine Kraftmeßvorrichtung angeordnet werden. Liegt die gemessene Einpreßkraft außerhalb des durch den Mindestwert und den Höchstwert definierten Toleranzfeldes, so wird das betreffende Kabel als Ausschuß verworfen, weil bei zu kleiner Einpreßkraft die mechanische Stabilität des Steckverbinders nicht gewährleistet ist und bei zu hoher Einpreßkraft das Risiko eines mechanischen Schadens an dem Steckverbinder besteht.

Der Steckverbinder und das Längenabgleichverfahren nach der Erfindung werden nachfolgend anhand der schematischen und nur beispielhaften Zeichnung erläutert. Es zeigt:
- Fig. 1: den Steckverbinder im Längsschnitt, vor dem Abgleich,
- Fig. 2: denselben Steckverbinder bei vollständig genutztem Abgleichweg, und
- Fig. 3: die Durchführung des Längenabgleiches des Kabels.

Figur 1 zeigt einen längenverstellbaren koaxialen Steckverbinder, der auf dem Ende eines Koaxialkabels montiert ist. Das Kabel besteht wie üblich aus einem Kabelinnenleiter 1, einem Dielektrikum 2 und einem Kabelaußenleiter, hier einem Geflechtaußenleiter 3. Der Steckverbinder umfaßt einen Steckerinnenleiter 5, der verschiebbar in einer Isolierstoffstütze 6 sitzt, die ihrerseits in einem Steckeraußenleiter 7a aufgenommen ist, auf dem lose und drehbar eine übliche Überwurfhülse 8 mit dem angedeuteten Innengewinde 8a sitzt. Der Steckeraußenleiter 7a ist an seinem kabelseitigen Ende mit Preßpassung in einem Steckeraußenleiter 7b aufgenommen, der seinerseits an seinem kabelseitigen Ende mit dem Geflechtsaußenleiter 3 verlötet ist. Der Steckeraußenleiter 7a kann in der in Fig. 1 gezeigten Stellung, vor dem unten näher erläuterten Abgleichvorgang, maximal um das Maß "e", das den maximalen Einstellweg bezeichnet, weiter in den kabelseitigen Steckeraußenleiter 7b eingepreßt werden. Um mindestens diesen Einstellweg "e" setzt sich der Steckerinnenleiter 5 mit dem gleichen Durchmesser, den er im Bereich der Isolierstoffstütze 6 hat, in Richtung des Kabels fort.

Der kabelseitige Steckeraußenleiter 7b hat an seinem Außenumfang eine Ringschulter 71b. Über diese Ringschulter stützt sich der Steckeraußenleiter 7b während des Abgleichvorganges gegen ein Widerlager 10 ab. Fig. 2 zeigt die relative Lage der Teile des Steckverbinder zueinander nach einem Abgleichvorgang, für den der maximal zur Verfügung stehende Einstellweg "e" verbraucht wurde, so daß der Steckeraußenleiter 7a mit einem Ringbund 71a (vgl. Fig. 1) an der Ringschulter 71b des Steckeraußenleiters 7b anliegt. Hierzu wurde auf den Steckverbinder steckseitig ein Kurzschlußstecker 20 mit bekannter elektrischer Länge aufgesetzt. Auf den Boden 21 des Kurzschlußsteckers 20 wurde eine Einpreßkraft F ausgeübt, die den Steckeraußenleiter 7a bis zum Anschlag in den Steckeraußenleiter 7b gepreßt hat. Um den gleichen Weg hat dabei der Kabelinnenleiter 1 den Steckerinnenleiter 5 in der Isolierstoffstütze 6 nach rechts, zur Steckseite hin verschoben. Der hier steckseitig nur beispielsweise als Stift gezeichnete Steckerinnenleiter 5 steht dann zwar über die steckseitige Stirnfläche der Isolierstoffstütze um den Einstellweg "e" weiter über, bleibt aber innerhalb der durch die jeweilige Steckernorm hierfür vorgegebenen Toleranz. Das ist jedoch unerheblich, weil die elektrische Trenn- und Bezugsebene des Steckverbinders mit der steckseitigen Stirnfläche des Steckeraußenleiters 7a zusammenfällt. Anders ausgedrückt, ist es unerheblich, wie weit der hier stiftförmige Steckerinnenleiter in den dann buchsenförmigen Innenleiter des anschließenden, als Kuppler ausgebildeten Steckverbinders hineinragt. Gleiches gilt für den buchsenförmigen Innenleiter 22 des Kurzschlußsteckers 20.

Figur 3 zeigt ein Koaxialkabel 31, das an beiden Enden mit je einem Steckverbinder 32 und 33 versehen ist, von denen wenigstens einer, hier der Steckverbinder 33, längenverstellbar ist, wie anhand der Figuren 1 und 2 beschrieben. Der Steckverbinder 32 ist mit dem aufgesetzten Kurzschlußstecker 20 in dem Widerlager 10 aufgenommen. Der Steckverbinder 32 am anderen Ende des konfektionierten Kabels ist über einen Gegensteckverbinder 34 an einem Netzwerkanalysator 40 angeschlossen. Dieser zeigt den für das betreffende konfektionierte Kabel vorgeschriebenen Phasenwinkelwert als Sollwert und den gemessenen, zunächst größeren Istwert an. Der Stempel 51 einer Presse 50 drückt dann über den Kurzschlußstecker 20 den steckseitigen Steckeraußenleiter 7a so lange weiter in den kabelseitigen Steckeraußenleiter 7b ein, bis der Istwert des Phasenwinkels infolge der der mechanischen Verkürzung entsprechenden elektrischen Verkürzung des konfektionierten Kabels gleich dem Sollwert ist. Der Vorgang kann manuell oder automatisch ausgeführt werden. Die Presse 50 hat eine Anzeige 52 für den Istwert der Einpreßkraft, die aus den vorstehend bereits erläuterten Gründen innerhalb eines vorgegebenen Toleranzfeldes bleiben muß. Sofern der zur Verfügung stehende Einstellweg nicht ausreicht und auch der Steckverbinder 32 die in den Figuren 1 und 2 dargestellte Konstruktion hat, kann der Einstellvorgang mit entsprechend vertauschten Rollen der Steckverbinder 32 und 33 fortgesetzt werden. Allerdings beträgt der benötigte Einstellweg in aller Regel nur einige zehntel Millimeter und geht selten über 1 bis 2 mm hinaus, weil die Betriebsfrequenzen phasenabgeglichener Kabel in meist im Gigaherzbereich liegen.

## Patentansprüche

1. Längenverstellbarer koaxialer Steckverbinder, mit einem zum Verbinden mit dem Kabelaußenleiter (3) bestimmten, kabelseitigen Steckeraußenleiter (7b), in welchem ein steckseitiger Steckeraußenleiter (7a) um einen vorgegebenen Einstellweg (e) axial verschiebbar aufgenommen ist und mit einem Steckerinnenleiter (5), dessen kabelseitig wirksame elektrische Länge veränderbar ist und der in einer in dem steckseitigen Steckeraußenleiter (7a) gehaltenen Isolierstoffstütze (6) sitzt, **dadurch gekennzeichnet, daß** der steckseitige Steckeraußenleiter (7a) mit Preßpassung in dem kabelseitigen Steckeraußenleiter (7b) aufgenommen ist, und daß der Steckerinnenleiter (5) um mindestens den Einstellweg (e) des steckseitigen Steckeraußenleiters (7a) verschiebbar in der Isolierstoffstütze (6) sitzt.

2. Steckverbinder nach Anspruch 1, **dadurch gekennzeichnet, daß** der kabelseitige Steckeraußenleiter (7b) zum Verlöten mit dem Kabelaußenleiter (3) oder zum Aufkrimpen auf letzteren ausgebildet ist.

3. Steckverbinder nach Anspruch 1 oder 2, **dadurch gekennzeichnet, daß** der kabelseitige Steckeraußenleiter (7b) an seinem Außenumfang komplementär zu einer Aufnahme (10) profiliert ist.

4. Steckverbinder nach einem der Ansprüche 1 bis 3, **dadurch gekennzeichnet, daß** der steckseitige Steckeraußenleiter (7a) einen seinen maximalen Einstellweg begrenzenden Ringbund (71a) an seinem Außenumfang hat.

5. Steckverbinder nach einem der Ansprüche 1 bis 4, **dadurch gekennzeichnet, daß** der Steckerinnenleiter (5) einteilig und zum Verlöten mit dem Kabelinnenleiter (1) ausgebildet ist.

6. Verfahren zum Abgleichen der elektrischen Länge eines Koaxialkabels, das an beiden Enden mit je einem koaxialen Steckverbinder versehen ist, von denen mindestens einer ein längenverstellbarer Steckverbinder (33) nach einem der Ansprüche 1 bis 5 ist, mit folgenden Schritten:
- Verbinden des einen Steckverbinders (32) mit einem Phasenmeßgerät (40)
- Kurzschließen des längenverstellbaren Steckverbinders (33) mittels eines Kurzschlußsteckers (20)
- Einspannen des längenverstellbaren Steckverbinders (33) und des Kurzschlußsteckers (20) in eine Einpreßvorrichtung (50), deren Stempel (51) in axialer Richtung auf den Kurzschlußstecker (20) wirkt und gegen deren Widerlager (10) sich der Steckverbinder (33) mit seinem kabelseitigen Steckeraußenleiter (7b) abstützt
- Verkürzen der elektrischen Länge des Kabels durch Betätigen der Einpreßvorrichtung bis zum Erreichen des mittels des Phasenmeßgerätes gemessenen Sollwertes.

7. Verfahren nach Anspruch 6, **dadurch gekennzeichnet, daß** während des Einpreßvorgangs die Einpreßkraft, vorzugsweise wegabhängig, gemessen und der Meßwert darauf geprüft wird, daß er größer als ein Mindestwert und kleiner als ein Höchstwert ist.

## Claims

1. An adjustable-length coaxial plug connector comprising a plug outer conductor (7b) at the cable side, which is intended for connection to the cable outer conductor (3) and in which a plug outer conductor (7a) at the plug side is accommodated axially displaceably by a predetermined adjustment distance (e) and a plug inner conductor (5) whose electrical length effective at the cable side is variable and which fits in an insulating material support (6) held in the plug outer conductor (7a) at the plug side, **characterised in that** the plug outer conductor (7a) at the plug side is accommodated with a press fit in the plug outer conductor (7b) at the cable side and that the plug inner conductor (5) fits in the insulating material support (6) displaceably by at least the adjustment distance (e) of the plug outer conductor (7a) at the plug side.

2. A plug connector according to claim 1 **characterised in that** the plug outer connector (7b) at the cable side is designed for soldering to the cable outer conductor (3) or for crimping on to same.

3. A plug connector according to claim 1 or claim 2 **characterised in that** the plug outer conductor (7b) at the cable side is profiled at its outer periphery in complementary fashion to a receiving means (10).

4. A plug connector according to one of claims 1 to 3 **characterised in that** the plug outer conductor (7a) at the plug side has at its outer periphery an annular collar (71a) delimiting its maximum adjustment distance.

5. A plug connector according to one of claims 1 to 4 **characterised in that** the plug inner conductor (5) is in one piece and is designed for soldering to the cable inner conductor (1).

6. A method of balancing the electrical length of a coaxial cable which is provided at each of its two ends with a respective coaxial plug connector of which at least one is an adjustable-length plug connector (33) according to one of claims 1 to 5, comprising the following steps:
- connecting the one plug connector (32) to a phase measuring device (40),
- short-circuiting the adjustable-length plug connector (33) by means of a short-circuit plug (20),
- clamping the adjustable-length plug connector (33) and the short-circuit plug (20) into a pressing-in device (50) whose ram (51) acts in the axial direction on the short-circuit plug (20) and against the support (10) of which the plug connector (30) is supported with its plug outer conductor (7b) at the cable side, and
- shortening the axial length of the cable by actuation of the pressing-in device until the reference value measured by means of the phase measuring device is reached.

7. A method according to claim 6 **characterised in that** during the pressing-in operation the pressing-in force is measured, preferably in dependence on travel, and the measurement value is checked to ascertain that it is greater than a minimum value and smaller than a highest value.

## Revendications

1. Connecteur coaxial réglable en longueur, composé d'un conducteur extérieur de connecteur côté câble (7b) destiné à assurer la connexion avec le conducteur extérieur de câble (3) et dans lequel un conducteur extérieur de connecteur côté connexion (7a) est logé mobile en translation axiale sur une distance de réglage (e) prédéfinie, et d'un conducteur intérieur de connecteur (5) dont la longueur électrique effective côté câble est modifiable et qui est placé dans un support en matériau isolant (6) maintenu dans le conducteur extérieur de connecteur côté connexion (7a), **caractérisé en ce que** le conducteur extérieur de connecteur côté connexion (7a) est logé en ajustement serré dans le conducteur extérieur de connecteur côté câble (7b), et **en ce que** le conducteur intérieur de connecteur (5) est placé mobile en translation dans le support en matériau isolant (6) au moins sur la distance de réglage (e) du conducteur extérieur de connecteur côté connexion (7a).

2. Connecteur selon la revendication 1, **caractérisé en ce que** le conducteur extérieur de connecteur côté câble (7b) est conçu pour être brasé avec le conducteur extérieur de câble (3) ou serti sur ce dernier.

3. Connecteur selon la revendication 1 ou 2, **caractérisé en ce que** le conducteur extérieur de connecteur côté câble (7b) est profilé sur sa périphérie externe pour être complémentaire d'un logement (10).

4. Connecteur selon l'une des revendications 1 à 3, **caractérisé en ce que** le conducteur extérieur de connecteur côté connexion (7a) présente sur sa périphérie externe une collerette (71a) délimitant sa distance de réglage maximale.

5. Connecteur selon l'une des revendications 1 à 4, **caractérisé en ce que** le conducteur intérieur de connecteur (5) est conçu monobloc et pour être brasé avec le conducteur intérieur de câble (1).

6. Procédé d'ajustage de la longueur électrique d'un câble coaxial doté à chacune de ses extrémités d'un connecteur coaxial dont l'un au moins est un connecteur réglable en longueur (33) selon l'une des revendications 1 à 5, comprenant les étapes consistant à :
- raccorder l'un (32) des connecteurs à un phasemètre (40),
- mettre en court-circuit le connecteur réglable en longueur (33) au moyen d'une fiche de court-circuit (20),
- enserrer le connecteur réglable en longueur (33) et la fiche de court-circuit (20) dans un dispositif d'enfoncement (50) dont le poinçon (51) agit en direction axiale sur la fiche de court-circuit (20) et sur le contre-appui (10) duquel le connecteur (33) prend appui par son conducteur extérieur de connecteur côté câble (7b),
- raccourcir la longueur électrique du câble en actionnant le dispositif d'enfoncement jusqu'à atteindre la valeur de consigne mesurée par le phasemètre.

7. Procédé selon la revendication 6, **caractérisé en ce que** lors du processus d'enfoncement, la force d'enfoncement est mesurée, de préférence en fonction de la distance, et il est vérifié que la valeur mesurée est supérieure à une valeur minimale et inférieure à une valeur maximale.
